# EUROPÄISCHE PATENTSCHRIFT

(11) **EP 0 846 504 B1**
(45) Veröffentlichungstag und Bekanntmachung des Hinweises auf die Patenterteilung: **12.09.2001**
(21) Anmeldenummer: 97121098.4
(22) Anmeldetag: 01.12.1997
(51) Int. Cl.: B21B 13/00, B21B 31/26, B21B 31/16

(54) **Walzgerüst-Exzenterlagerhülsen für Walzentragwellen**
Eccentric bearing bushes for roll shafts mounted in a rolling stand
Douilles paliers excentriques de cage de laminoir pour arbres porteurs de cylindres

(30) Priorität: 06.12.1996 DE 19650580
(43) Veröffentlichungstag der Anmeldung: 10.06.1998
(73) Patentinhaber: SMS Demag AG, 40237 Düsseldorf (DE)
(72) Erfinder: Hauck, Albert, 57271 Hilchenbach (DE); Grimmel, Rüdiger, 57250 Netphen (DE)
(74) Vertreter: Valentin, Ekkehard, Dipl.-Ing.

(56) Entgegenhaltungen:
- EP-A- 0 197 568
- EP-A- 0 824 045
- DE-A- 1 452 139
- DE-C- 875 035
- US-A- 3 143 786
- HERMES R J ET AL: "MODERN HIGH SPEED ROD MILL DEVELOPMENT" IRON AND STEEL ENGINEER., Bd. 46, Nr. 7, Juli 1969, PITTSBURGH US, Seiten 59-72, XP002058552

## Beschreibung

Die Erfindung bezieht sich auf ein Walzgerüst mit, jeweils beidendig in einem Getriebegehäuse parallel nebeneinander gelagerten Exzenterlagerhülsen für, in diesen, ebenfalls beidendig, gelagerte Walzentragwellen mit lageraußenseitig fliegend auf diese aufbringbaren Walzscheiben und, zwischen den Tragwellenenden angeordnete, durch eine Umfangsausnehmung der Exzenterlagerhülse hindurch mit einem Antriebsritzel kämmenden, stirnverzahnten Wellenabschnitten.

Walzgerüste dieser Art, bei denen die Walzscheiben und Walzarmaturen infolge der fliegenden Lagerung der Walzscheiben unter Verwendung von Exzenterlagerhülsen die Anstelleinrichtungen und die Walzarmaturen sehr gut zugänglich sind, werden in der Regel mit Walzscheiben kleinen Durchmessers ausgestattet, die bei verhältnismäßig hohen Drehzahlen mit geringen Walzkräften entsprechend geringe Breitungen des Walzgutes erzielen. Die Walzentragwellen lagern dabei in dünnwandigen, hochbelastbaren Gleitlagern. Die kleinen Durchmesser der Walzscheiben erlauben auch die Verwendung von Walzscheiben aus Hartstoffen oder Hartmetallen, die besonders formfest sind und hohe Kaliberstandzeiten aufweisen.

Ein Nachteil dieser Walzgerüste ist die, im Vergleich zu Walzgerüsten mit beidseitig der Walzscheiben gelagerten Walzentragwellen geringere Gerüststeifigkeit, die die Einsatzmöglichkeiten solcher Walzgerüste für das Präzisionswalzen stark einschränkt.

Der Erfindung liegt die Aufgabe zugrunde, die Steifigkeit der gattungsgemäßen Walzgerüst so zu erhöhen, daß die Gerüste auch beim Präzisionswalzen verwendet werden können.

Die Aufgabe wird dadurch gelöst, daß eine der beiden Exzenterlagerhülsen in einer, einarmigen Hebel-Schwinge angeordnet ist, die um eine, quer zur Längsmittenachse der Walzentragwelle verlaufende Achse schwenk- oder neigbar über ein elastisches, einstell- und festlegbares Stellglied gegen das Getriebegehäuse abgestützt ist.

Diese erfindungsgemäße Ausbildungsform des Walzgerüstes erlaubt die Einstellung einer jeweils gewünschten Steifigkeit des Walzgerüstes, wobei der geringe Einstellhub des elastischen Stellgliedes die Einstellkinematik der, von dem Exzenterlagergehäuse der Walzentragwelle bewirkten Anstellung der Walzscheiben nicht beeinträchtigt.

Wie die Erfindung weiter vorsieht, kann das Stellglied ein positions- und kraftregelbares Kolben-Zylinder-Aggregat sein, das neben der Einstellung der gewünschten Steifigkeit des Walzgerüstes auch über bekannte Regeleinrichtungen eine präzise Korrektur des jeweiligen Walzspalts zwischen den Walzscheiben erlaubt. Die Schwenk- bzw. Neigeachse der Hebelschwinge kann, wie die Erfindung weiter vorsieht, in Richtung der Längsmittenachse der Walzentragwelle längsverstell- und festlegbar angeordnet sein. Diese Verstellbarkeit der Längsmittenachse macht eine genaue Einstellung des von den beiden Walzscheiben gebildeten Walzkalibers auf die Walzmitte möglich. Die Hebelschwinge kann auch als einendig in das Getriebegehäuse längsverschiebbar eingespannter Federstab ausgebildet sein. Wie die Erfindung weiter vorsieht, kann die Schwenk- oder Neigeachse der Hebelschwinge bzw. des Federstabes als Exzenterlager ausgebildet sein. Diese Ausbildung erlaubt ebenfalls eine vorgespannte elastische Abstützung mit Mittenkorrektur der Neigeachse des Federstabes.

Weitere Merkmale der Erfindung sind in Unteransprüchen niedergelegt.

Die Erfindung wird anhand der in der Zeichnung dargestellten Ausführungsbeispiele näher erläutert. In der Zeichnung zeigen
- Fig. 1: das Getriebegehäuse des Walzgerüstes im Axialschnitt durch die beiden Walzentragwellen,
- Fig. 2: einen Schnitt nach der Linie A-A durch Fig. 1,
- Fig. 3: einen Schnitt durch das Getriebegehäuse entsprechend Fig. 1 bei einer anderen Ausbildungsform, und
- Fig. 4: einen Schnitt nach der Linie B-B durch Fig. 3.

Wie aus den Fig. 1 und 2 zu ersehen, sind die beiden Walzentragwellen 1 und 2 jeweils in Exzenterlagerhülsen 3 bzw. 4 gelagert und tragen an ihren, der Lagerung abgewandten, aus dem Getriebegehäuse 5 herausragenden Enden 1a bzw. 2a die Walzscheiben 6 bzw. 7, die gemeinsam, hier ein doppeltes Walzkaliber WK bilden. Von den beiden Exzenterlagerhülsen 3 und 4 ist die Exzenterlagerhülse 3 (Fig. 1) unmittelbar im Getriebegehäuse 5 gelagert, während die Exzenterlagerhülse 4 in zwei Ansätzen 8a und 8b (Fig. 2) einer Hebelschwinge 8 lagert, die um einen Lagerbolzen 9 schwenkbar ist, der in einem Abstand d von dem, der Walzscheibe 6 abgewandten Ende 1b der Tragwelle 1 im Getriebegehäuse 5 angeordnet ist. Die Schwenklagerung der Hebelschwinge 8 auf dem Lagerbolzen 9 ist auf nicht dargestellte Weise als Exzenterlagerung ausgebildet. Die beiden Walzentragwellen 1 und 2 weisen zwischen ihren Enden 1a, 1b bzw. 2a, 2b stirnverzahnte Wellenabschnitte 1c bzw. 2c auf, diese kämmen jeweils mit Antriebszahnritzeln, die durch Umfangsausnehmungen der Exzenterlagerhülsen 3, 4 hindurchgreifen. Von diesen Zahnritzeln sitzt das eine, nicht dargestellte, auf der, über ein Kegelrad 10 angetriebenen Antriebsachse 11 (Fig. 1), während das andere, mit diesem Zahnritzel kämmende Zahnritzel 12 (Fig. 2) in den Lagern 13 und 14 lose im Getriebegehäuse 5 gelagert ist. Die radiale Anstellung der Walzentragwellen 1 und 2 wird über Ansätze, hier 4b der Exzenterlagerhülsen 4, angreifende Stellelemente 15 bewirkt.

Die, die Exzenterlagerhülse 4 umfassende Hebelschwinge 8 stützt sich mit ihrem freien Ende 8c gegen den Kolbenstößel 16a des, in die Wandung des Getriebegehäuses 5 eingesetzten Kolben-Zylinder-Aggregat 16.

Wie ersichtlich, lassen sich die Hebelschwinge 8 und mit dieser die Exzenterlagerhülse 4, die in dieser gelagerte Walzentragwelle 1 und die Walzscheibe 6 mit Hilfe der exzentrischen Verstellung des Lagerbolzens 9 in Richtung der Mittenachse der Walzentragwelle 1 zur Einstellung des Walzspaltes WK verschieben. Die gewünschte Verspannung der beiden Walzscheiben 6 und 7 gegeneinander wird dabei durch das Kolben-Zylinder-Aggregat 16 und die diesem zugeordneten, nicht dargestellten, Positions- und Kraftregeleinrichtungen festgelegt.

Bei der Ausbildung des Walzgerüstes nach den Fig. 3 und 4 ist anstelle der Hebelschwinge bei der Ausbildung nach den Fig. 1 und 2 ein mit entsprechenden Ansätzen 18a und 18b die Exzenterlagerhülse 4 erfassender Federstab 18 im Bereich des der Walzscheibe 6 abgewandten Endes 1b der Walzentragwelle längsverschiebbar im Getriebegehäuse 5 eingespannt. Die entsprechende Verschiebung dieses Federstabes 18 zusammen mit: der Exzenterlagerhülse 4 und der Walzentragwelle 1 in Richtung von deren Längsmittenachse wird 4 durch einen exzentrisch im Getriebegehäuse 5 gelagerten Bolzenansatz 18d des Federstabes 18 bewirkt, der sich mit seinem freien Ende 18c gegen den Kolbenstößel 16a des Kolben-Zylinder-Aggregates 16 abstützt. Die übrigen Merkmale dieser Ausbildung entsprechen denen der Ausbildung nach den Fig. 1 und 2.

### Bezugszeichenverzeichnis

- 1: Walzentragwelle
- 1a: (walzscheibenseitige) Enden der Tragwelle
- 1b: (walzscheibenabgewandte) Enden der Tragwelle
- 1c: (stirnverzahnte) Abschnitte der Walzentragwelle
- 2: Walzentragwelle
- 2a: (walzscheibenseitige) Enden der Tragwelle
- 2b: (walzscheibenabgewandte) Enden der Tragwelle
- 2c: (stirnverzahnte) Abschnitte der Walzentragwelle
- 3: Exzenterlagerhülse
- 4: Exzenterlagerhülse
- 4b: radialer Ansatz (der Exzenterlagerhülse)
- 5: Getriebegehäuse
- 6: Walzscheibe
- 7: Walzscheibe
- 8: Hebelschwinge
- 8a: Ansatz (der Hebelschwinge)
- 8b: Ansatz (der Hebelschwinge)
- 8c: freies Ende (der Hebelschwinge)
- 9: Lagerbolzen
- 10: Kegelrad
- 11: Antriebsachse
- 12: Zahnritzel
- 13: Lager
- 14: Lager
- 15: Stellelement
- 16: Kolben-Zylinder-Aggregat
- 16a: Kolbenstößel
- 17 18: Federstab
- 18a: Ansatz (des Federstabs)
- 18b: Ansatz (des Federstabs)
- 18c: freies Ende (des Federstabs)
- 18d: Bolzenansatz (des Federstabs)

## Patentansprüche

1. Walzgerüst mit, jeweils beidendig in einem Getriebegehäuse parallel nebeneinander gelagerten Exzenterlagerhülsen für, in diesen, ebenfalls beidendig gelagerte Walzentragwellen mit lageraußenseitig fliegend auf diese aufbringbaren Walzscheiben und, zwischen den Walzentragwellen angeordneten, durch eine Umfangsausnehmung der Exzenterlagerhülse hindurch mit Antriebsritzeln kämmenden, stirnverzahnten Wellenabschnitten,
**dadurch gekennzeichnet**, daß eine der beiden Exzenterlagerhülsen (4) in einer Hebel-schwinge (8; 18) angeordnet ist, die um eine, quer zur Längsmittenachse der Walzentragwelle (1) verlaufende Achse schwenk- oder neigbar in dem Getriebegehäuse (5) angeordnet ist und über ein elastisches einstell- und festlegbares Stellglied (16) gegen das Getriebegehäuse (5) abgestützt ist.

2. Walzgerüst nach Anspruch 1,
**dadurch gekennzeichnet,**
**daß** das Stellglied (16) ein positions- und kraftregelbares Kolben-Zylinder-Aggregat ist.

3. Walzgerüst nach den Ansprüchen 1 und/oder 2,
**dadurch gekennzeichnet**,
daß die Hebelschwinge als einendig in das Getriebegehäuse (5) längsverschiebbar eingespannter Federstab (18) ausgebildet ist.

4. Walzgerüst nach einem der Ansprüche 1 bis 3,
**dadurch gekennzeichnet, daß** die Schwenk- bzw. Neigeachse der Hebelschwinge (8; 18) in Richtung der Längsmittenachse der Walzentragwelle (1) längsverstell- und festlegbar ist.

5. Walzgerüst nach Anspruch 3,
**dadurch gekennzeichnet, daß** die Schwenk- bzw. Neigeachse als Exzenterlager (9) bzw. (18c) ausgebildet ist.

6. Walzgerüst nach einem der Ansprüche 1 bis 5,
**dadurch gekennzeichnet, daß** die Hebelschwinge (8; 18) in den Bereichen ihrer Schwenk- bzw. Neigeachse und ihres freien Hebelendes (8c, 18c) die Exzenterlagerhülse (4) umfassende Ansätze (8b; 18b) und (8a; 18a) aufweist.

7. Walzgerüst nach einem der Ansprüche 2 bis 6,
**dadurch gekennzeichnet,**
**daß** die Hebelschwinge (8; 18) im Bereich ihres freien Hebelendes (8c; 18c) gegen das Kolben-Zylinder-Aggregat (16) abgestützt ist.

## Claims

1. Roll stand with eccentric bearing sleeves, which are each mounted at both ends in a gear housing and parallel to one another for roller carrier shafts, which are mounted in these similarly at both ends, with rolling discs mountable in overhung manner thereon at the mount outer side and with splined shaft sections arranged between the roller carrier shafts and meshing with drive pinions via a circumferential recess of the eccentric bearing sleeve, **characterised in that** one of the two eccentric bearing sleeves (4) is arranged in a lever rocker (8; 18) which is arranged in the gear housing (5) to be pivotable or inclinable about an axis extending transversely to the longitudinal centre axis of the roller carrier shaft (1) and which is supported relative to the gear housing (5) by way of a resilient settable and fixable setting element (16).

2. Roll stand according to claim 1, **characterised in that** the setting element (16) is a piston-cylinder unit regulable in position and force.

3. Roll stand according to at least one of claims 1 and 2, **characterised in that** the lever rocker is constructed as a spring rod (18) clamped at one end in the gear housing (5) to be longitudinally displaceable.

4. Roll stand according to one of claims 1 to 3, **characterised in that** the pivot or inclination axis of the lever rocker (8; 18) is longitudinally adjustable in the direction of the longitudinal centre axis of the roller carrier shaft (1) and is fixable.

5. Roll stand according to claim 3, **characterised in that** the pivot or inclination axis is constructed as an eccentric bearing (9 or 18c).

6. Roll stand according to one of claims 1 to 5, **characterised in that** the lever rocker (8; 18) has, in the regions of its pivot or inclination axis and its free lever end (8c, 18c), projections (8b; 18b and 8a; 18a) which surround the eccentric bearing sleeve (4).

7. Roll stand according to one of claims 2 to 6, **characterised in that** the lever rocker (8; 18) is supported in the region of its free lever end (8c; 18c) relative to the piston-cylinder unit (16).

## Revendications

1. Cage de laminoir ayant des douilles de palier excentriques logées parallèles les unes aux autres, respectivement aux deux extrémités dans un carter d'engrenages mécaniques pour des arbres porteurs de cylindre logés également aux deux extrémités dans celui-ci, avec des rondelles laminées pouvant être montées de manière flottante à l'extérieur du palier sur ces derniers, et des sections d'arbre dentées frontales disposées entre les arbres porteurs de cylindre, formant un peigne par un creux périphérique de la douille de palier excentrique avec des pignons d'entraînement,
**caractérisée en ce que**, une des deux douilles de palier excentriques (4) est disposée dans un levier (8; 18) à position flottante qui est disposé de façon à pouvoir pivoter ou s'incliner autour d'un axe se prolongeant transversalement à l'axe longitudinal médian de l'arbre porteur de cylindre (1) dans le carter d'engrenages mécaniques (5) et supportée par un actionneur (16) élastique pouvant être réglé et fixé contre le carter d'engrenages mécaniques (5).

2. Cage de laminoir selon la revendication 1,
**caractérisée en ce que** l'actionneur (16) est une unité piston-cylindre réglable en position et en force.

3. Cage de laminoir selon les revendications 1 et/ou 2,
**caractérisée en ce que** le levier à position flottante est formé en tant que tige élastique (18) calée à une extrémité et déplaçable en longueur dans le carter d'engrenages mécaniques (5).

4. Cage de laminoir selon l'une quelconque des revendications 1 à 3,
**caractérisée en ce que** l'axe de pivotement ou d'inclinaison du levier à position flottante (8; 18) peut être ajusté longitudinalement et fixé dans la direction de l'axe longitudinal médian de l'arbre porteur de cylindre (1).

5. Cage de laminoir selon la revendication 3,
**caractérisée en ce que** l'axe de pivotement ou d'inclinaison est formé en tant que palier excentrique (9) respectivement (18c).

6. Cage de laminoir selon l'une quelconque des revendications 1 à 5,
**caractérisée en ce que** le levier à position flottante (8; 18) comprend des pièces rapportées (8b; 18b) et (8a; 18a) englobant la douille de palier excentrique (4) dans les zones de son axe de pivotement ou d'inclinaison et de son extrémité de levier libre (8c; 18c).

7. Cage de laminoir selon l'une quelconque des revendications 2 à 6,
**caractérisée en ce que** le levier à position flottante (8; 18) vient en appui contre l'unité piston-cylindre (16), dans la zone de son extrémité de levier libre (8c; 18c).
